# EUROPÄISCHE PATENTSCHRIFT

(11) **EP 0 772 730 B1**
(45) Veröffentlichungstag und Bekanntmachung des Hinweises auf die Patenterteilung: **16.12.1998**
(21) Anmeldenummer: 95924854.3
(22) Anmeldetag: 12.07.1995
(51) Int. Cl.: E21D 9/08

(54) **VORTRIEBSSCHILD**
DRIVING SHIELD
BOUCLIER

(30) Priorität: 27.07.1994 DE 4426497
(43) Veröffentlichungstag der Anmeldung: 14.05.1997
(73) Patentinhaber: Wirth Maschinen- und Bohrgeräte-Fabrik GmbH, 41812 Erkelenz (DE)
(72) Erfinder: HEINRICHS, Albrecht, D-41812 Erkelenz (DE)
(74) Vertreter: Palgen, Peter, Dr. Dipl.-Phys.
(86) Internationale Anmeldenummer: DE9500909
(87) Internationale Veröffentlichungsnummer: WO9603570

(56) Entgegenhaltungen:
- EP-A- 0 219 486
- EP-A- 0 359 944
- WO-A-81/00876
- DE-A- 2 431 512
- DE-A- 2 907 768
- DE-C- 3 221 494
- DE-C- 4 427 070

## Beschreibung

Die Erfindung bezieht sich auf einen Vortriebsschild der dem Oberbegriff des Anspruchs 1 entsprechenden Art.

Für den Tunnelbau im Lockergestein steht seit Jahrzehnten der Schildvortrieb zur Verfügung. In neuerer Zeit wurden hierfür Vortriebsschilder mit flüssigkeitsgestützter Ortsbrust entwickelt. Sie ermöglichen es, Tunnelquerschnitte in nicht standfesten Böden innerhalb des Grundwasserspiegels weitgehend ohne Druckluft, Injektionen oder Vereisung aufzufahren. Diese Vortriebsschilde sind mit einen zum Tunnel hin abgeschotteten Druckraum für eine Stützflüssigkeit ausgestattet, deren Druck dem jeweils anstehenden Erd- und Wasserdruck entsprechend eingestellt und aufrechterhalten wird. Als Stützflüssigkeit finden üblicherweise thixotrope Flüssigkeiten - meist eine Bentonit-Suspension - Verwendung, welche, je nach Art des Lokkergesteins, von der Ortsbrust aus bis zu einer gewissen Tiefe in das Gestein eindringt. Die von der Bentonit-Suspension durchdrungene Gesteinsschicht - der sog. Filterkuchen - stabilisiert die Ortsbrust, wodurch unkontrollierte Gesteinseinbrüche aus der Ortsbrust zuverlässig vermieden werden.

Das Gestein wird an der Ortsbrust mit einer mechanischen Abbauvorrichtung gelöst und über Rohrleitungen zu einer außerhalb des Tunnelraumes befindlichen Separieranlage gepumpt. Hier werden Gestein und Bentonit-Suspension getrennt. Die Stützflüssigkeit wird dann erneut der Abbaukammer zugeführt, nachdem sie gegebenenfalls durch Zugabe von neuer Bentonit-Suspension den Erfordernissen des an der Ortsbrust anstehenden Gesteins angepaßt wurde.

Basierend auf diesem Prinzip ist aus der DE-PS 24 31 512 ein Vortriebsschild bekannt, bei dem das Gestein punktförmig mittels eines an einem allseitig schwenkbaren Abbauarm drehbar gelagerten Schneidkopfes gelöst bzw. abgebaut und unmittelbar am Schneidkopf abgesaugt und von dort aus nach hinten aus dem Abbauraum des Vortriebsschildes herausgefördert wird.

Der Vorteil dieses Vortriebsschildes besteht darin, daß die Stützflüssigkeit nur im unmittelbaren Schnittbereich mit dem gelösten Gestein in Berührung kommt und daher nur in diesem Bereich verunreinigt werden kann. In allen übrigen Bereichen der Abbaukammer bleibt die Stützflüssigkeit von dem gelösten Gestein unbeeinflußt, so daß sie mit diesem nicht vermischt und belastet wird. Da die Stützflüssigkeit hierdurch ihre Stütz- und Abdichtungseigenschaften länger als bei zuvor bekannten Vortriebsschildern behält und daher weniger oft erneuert bzw. ergänzt zu werden braucht, zeichnet sich der aus der DE-PS 24 31 512 bekannte Abtragsschild durch besonders geringe Betriebskosten während seines Einsatzes aus.

Wegen dieses Vorteils finden für den Tunnelbau im Lockergestein heutzutage vielfach Vortriebsschilde Verwendung, die auf diesem Prinzip beruhen. So ist zum Beispiel aus dem Werbeprospekt "Thixschild 'System Holzmann'" der Firma Philipp Holzmann AG ein derartiger Vortriebsschild bekannt, bei dem der den drehbaren Schneidkopf tragende Abtragarm zusätzlich teleskopartig ausgebildet ist, da hierdurch einerseits ein vorprogrammierter, sehr genauer und schichtweiser Abbau der Ortsbrust möglich ist, andererseits Hindernisse, die zum Beispiel in Form von Festgesteinsbrocken, sog. Boulder, freischneidbar sind. Nach dem Freischneiden werden die Boulder per Hand über eine Personenschleuse nach hinten aus den Abbauraum des Vortriebsschildes herausbefördert und anschließend abtransportiert.

Nachteilig ist bei dieser Vorrichtung jedoch, daß sowohl zum Abtransport der Boulder als auch für Wartungs- oder Reparaturarbeiten am Abbauarm bzw. am Schneidkopf die thixotrope Flüssigkeit zumindest zu einem Teil aus dem Abbauraum abgesenkt und durch ein anderes fluides Medium, durch welches Personen in den Abbauraum vor der Ortsbrust gelangen können - wie zum Beispiel Druckluft oder Wasser - ersetzt werden muß. Da in diesem Bereich die Abstützwirkung der thixotropen Flüssigkeit fehlt, besteht grundsätzlich während der vorgenannten Arbeiten ein erhöhtes Risiko von Bodeneinbrüchen und Ausbläsern, die die Wartungsmannschaft während ihres Einsatzes stark gefährden können. Diese Gefährdung wird auch durch den Einsatz eines mechanischen Ortsbrustverbaus vor dem Absenken der thixotropen Flüssigkeit nicht vollständig eliminiert.

Ein weiterer Nachteil dieses Vortriebsschildes ist, daß er sich - bei noch vertretbarem konstruktivem Aufwand für den Abbauarm - nur für Bohrungen bis zu einem vom Gestein abhängigen maximalen Durchmesser eignet. Soll eine Bohrung größeren Durchmessers in das Gestein eingebracht werden, so muß die Längenvariabilität des Abbauarmes vergrößert werden, ohne daß es hierbei zu einer Beeinträchtigung seiner Stabilität kommt. Auch werden die Anforderungen mit zunehmender Länge des Abbauarmes an dessen verschwenkbare Lagerung an dem Vortriebsschild durch die zunehmende Hebelwirkung immer größer, so daß auch die konstruktiven Anforderungen an die Lagerung mit zunehmender Länge des Abbauarmes stark ansteigen.

Ein weiterer Vortriebsschild ist aus der DE 32 21 494 C1 bekannt. Dieser Vortriebsschild umfaßt einen mit einem Abbaukopf versehenen Abbauarm, der auf einer Umlaufbahn an der Ortsbrust bewegbar ist. Zur Beseitigung des Abbaumaterials ist dem Abbaukopf eine während des Hindurchbewegens durch den unteren Teil der Umlaufbahn nach unten gefallenes grobes Abbaumaterial aufnehmende und während des Hindurchbewegens durch den oberen Teil der Umlaufbahn das Abbaumaterial nach hinten abgebende Räumschaufel zugeordnet.

Nachteilig ist bei diesem Vortriebsschild wiederum, daß keine Maßnahme zum Abtransport von Bouldern vorgesehen ist.

Der Erfindung liegt daher die Aufgabe zugrunde, eine derartige Vorrichtung so weiterzuentwickeln, daß einerseits Arbeiten zum Entfernen von Bouldern aus dem Abbauraum des Vortriebsschildes sowie Wartungsarbeiten vom Bedienpersonal vorgenommen werden können, ohne daß es dazu einem Absenken der thixotropen Flüssigkeit bedarf.

Diese Aufgabe wird durch den in Anspruch 1 wiedergegebenen Vortriebsschild in Verbindung mit den Merkmalen des kennzeichnenden Teils des Anspruchs 10 gelöst.

Bei dem erfindungsgemäßen Vortriebsschild gemäß Anspruch 1 ist in der Abbaukammer eine separate Arbeitskammer vorgesehen, welche gegen den hinteren, druckfreien Bereich des Vortriebsschildes über mindestens eine Personenschleuse abgedichtet ist und welche eine nach unten gerichtete Öffnung aufweist, über die sie mit der Abbaukammer kommuniziert. Die Arbeitskammer ist mit einem für den Einsatz von Bedienpersonal geeigneten fluiden Medium - üblicherweise Preßluft oder Wasser - unter Druck setzbar. Während des Abbaubetriebs des Vortriebsschildes ist die Arbeitskammer ebenfalls mit dem fluiden Abstützmedium gefüllt. Wird zum Warten des Schneidkopfes oder zum Entfernen von Bouldern der Einsatz von Bedienpersonal im Abbauraum erforderlich, so wird das Abstützmedioum durch das Befüllen der Arbeitskammer mit dem für den Einsatz des Bedienpersonals geeigneten fluiden Medium unter einem Druck, der dem Druck des Abstützmediums entspricht, durch die nach unten gerichtete Öffnung der Arbeitskammer aus dieser verdrängt, ohne daß dabei die abstützende Wirkung des Abstützmediums auf die Ortsbrust eingeschränkt würde. Das Bedienpersonal kann nun durch eine Personenschleuse aus dem druckfreien Bereich des Vortriebsschildes in das Innere der Arbeitskammer gelangen und durch die nach unten gerichtete Öffnung der Arbeitskammer die gewünschten Tätigkeiten vornehmen.

Besonders einfach sind Wartungs- bzw. Instandsetzungsarbeiten an dem Schneidkopf durchführbar, wenn die Öffnung eine zum Einführen des Schneidkopfes geeignete Größe aufweist, da hierdurch Manipulationen im Innern der Arbeitskammer durch das Bedienpersonal direkt vorgenommen werden können.

Eine besonders vorteilhafte Ausführungsform des erfindungsgemäßen Vortriebsschildes ist Gegenstand des Anspruchs 3. Bei dieser weist die Arbeitskammer ein von der Abbaukammer unabhängiges Kammergehäuse auf, welches in einer in der Querwandung des Vortriebsschildes vorgesehenen Lageröffnung ruht. Das Arbeitskammergehäuse ist wahlweise aus der innerhalb der Abbaukammer befindlichen Position in Richtung einer Verlagerachse, die in etwa in Richtung der Mittelachse des Vortriebsschildes verläuft, in eine im wesentlichen außerhalb der Abbaukammer befindliche Position unter der Abdichtung gegenüber der Lageröffnung verlagerbar. Durch diese Maßnahme wird verhindert, daß die Arbeitskammer während des normalen Abbaubetriebs den hierfür in der Abbaukammer benötigten Raum übermäßig einschränkt. Besonders vorteilhaft ist die Ausgestaltung des Vortriebsschildes gemäß Anspruchs 4, bei der das Zentrum der Lageröffnung oberhalb der Mittelachse des Vortriebsschildes angeordnet ist und die Lagerachse von der Ortsbrust aus gesehen leicht schräg nach oben verläuft, da diese Anordnung einerseits ein problemloses Einführen des unterhalb der Öffnung befindlichen Schneidkopfes in die Arbeitskammer erlaubt, andererseits der für die Lagerung des schwenkbaren Abbauarmes und für den Anschluß von Rohrleitungen zum Abtransport des abgebauten Gesteins benötigte Raum durch die Arbeitskammer geringstmöglich eingeschränkt wird.

Bei einer besonders vorteilhaften Ausführungsform des Vortriebsschildes gemäß Anspruch 5 ist die der Öffnung der Arbeitskammer zugewandte Lagerfläche der Lageröffnung so bemessen, daß diese in der im wesentlichen außerhalb der Abbaukammer befindlichen Position der Arbeitskammer deren Öffnung vollständig überdeckt und die Arbeitskammer damit gegen die Umgebung dichtwirkend abschließt. Durch diese Maßnahme kann die Arbeitskammer mit dem den Einsatz des Bedienpersonals erlaubenden fluiden Medium - wie Preßluft oder Wasser - bereits gefüllt werden, und das Bedienpersonal kann durch die Personenschleuse die Arbeitskammer bereits aufsuchen, bevor diese in den Abbauraum unter Freigabe ihrer Öffnung eingeführt wird.

Um die bei der erfindungsgemäßen Vorrichtung durch das auch während der Arbeiten des Bedienpersonals in der Arbeitskammer durch das stets an der Ortsbrust anstehende Abstützmedium ohnehin verringerte Gefahr von Bodeneinbrüchen weiter zu reduzieren, ist es von Vorteil, gemäß Anspruch 6 die der Ortsbrust zugewandte Stirnwandung des Kammergehäuses als senkrecht zur Mittelachse des Vortriebsschildes verlaufende Stützwandung auszubilden und die Arbeitskammer so weit in die Abbaukammer zu verlagern, daß die Außenfläche der Stirnwandung gegen die Ortsbrust gepreßt wird.

Die abstützende Wirkung kann dadurch weiter erhöht werden, daß sich gemäß Anspruch 7 die der Ortsbrust zugewandte Stirnwandung des Kammergehäuses über den Außenumfang der Arbeitskammer hinaus erstreckt.

Der Verlagerung der Arbeitskammer in Richtung der Verlagerachse dient gemäß Anspruch 8 vorzugsweise eine hydraulische Einrichtung.

Freigeschnittene Hindernisse, die sog. Boulder, sowie im Bedarfsfall komplette Schneidköpfe lassen sich auf einfache Weise aus dem Abbauraum entfernen, wenn in der Arbeitskammer eine durch ihre Öffnung absenkbare Greifeinrichtung vorgesehen ist.

Um mit einem erfindungsgemäßen Vortriebsschild größere Bohrungsdurchmesser erzeugen zu können, ohne daß dabei der Abbauarm und dessen Lagerung einen übermäßig hohen konstruktiven Aufwand erforderten, empfiehlt sich eine Ausgestaltung des Vortriebsschildes gemäß Anspruch 10. Es ist die Bohrleistung hinsichtlich größerer Bohrungsdurchmesser dadurch verbessert, daß der mindestens eine Abbauarm zumindest um eine Schwenkachse verschwenkbar außerhalb der Mitte auf einer kreisförmigen Trägerplatte angeordnet ist, welche etwa um die Mittelachse des Vortriebsschildes rotiertbar in der Querwandung und mit dieser nach hinten abdichtend gelagert ist. Durch diese Maßnahme kann der Trägerarm bei diesem Vortriebsschild gegenüber dem Trägerarm eines herkömmlichen Vortriebsschildes, welcher im mittleren Bereich der Querwand des Vortriebsschildes allseitig verschwenkbar gelagert ist, einerseits wesentlich kürzer ausgebildet sein. Auch kann dessen Längenverstellbereich etwa auf die Hälfte des Wertes bei dem Abbauarm eines herkömmlichen Vortriebsschildes reduziert werden, wodurch sich bereits der Herstellungsaufwand für den Abbauarm erheblich reduziert. Des weiteren ist die Verschwenkbarkeit des Abbauarmes um eine Schwenkachse erforderlich, da durch Verdrehen der Trägerplatte und Verschwenken des Abbauarmes um die Verschwenkachse sowie entsprechender Längenänderung des Abbauarmes jeder Punkt der Ortsbrust mit dem am Ende des Abbauarmes angeordneten Schneidkopf anfahrbar ist.

Bei einer besonders vorteilhaften Ausführungsform des Vortriebsschildes gemäß Anspruch 11 kann der Abbauarm lediglich um eine Schwenkachse verschwenkt werden, da diese Maßnahme eine besonders einfache und robuste Lagerung des Abbauarmes an der Querwand erlaubt.

Besonders vorteilhafte Ausgestaltungen des Vortriebsschildes hinsichtlich der Orientierung der Schwenkachse und dem Ort der Lagerung des Abbauarmes auf der Trägerplatte sind Gegenstand der Ansprüche 12 und 13. Durch diese Maßnahmen wird die für den gewünschten Bohrungsdurchmesser erforderliche Gesamtlänge und die Längenverstellbarkeit des Abbauarmes minimiert.

Das Verschwenken des Abbauarmes erfolgt bei einer bevorzugten Ausführungsform des Anspruchs 14 durch eine hydraulische Einrichtung.

Eine bevorzugte Ausführungsform des Vortriebsschildes gemäß Anspruch 15 weist dadurch eine erhöhte Bohrleistung auf, daß auf der Trägerplatte mehrere, unabhängig voneinander verschwenkbare Trägerarme mit an ihnen angebrachten Schneidköpfen vorgesehen sind.

In der Zeichnung ist ein Ausführungsbeispiel der Erfindung schmematisch illustriert.

Es zeigen:
Fig. 1 einen Längsschnitte durch einen erfindungsgemäßen Vortriebsschild, wobei verschiedene mögliche Stellungen des Abbauarmes und der Arbeitskammer gestrichelt dargestellt sind, sowie
Fig. 2 denselben Vortriebsschild in einer Ansicht von seiten der Ortsbrust (Ansicht A in Fig. 1).

Wenn im Folgenden von "vorn" die Rede ist, so bezieht sich die Angabe auf die in Fig. 1 links dargestellte, der Ortsbrust zugewandten Seite des Vortriebsschildes, die Angabe "hinten" bezieht sich dementsprechend auf die der Ortsbrust abgewandten Seite des Vortriebsschildes, Angaben wie "oben" bzw. "unten" sind bezogen auf die in der Zeichnung dargestellte, aufrechte Betriebsstellung des Vortriebsschildes.

Der in der Zeichnung als Ganzes mit 100 bezeichnete Vortriebsschild umfaßt einen rohrförmigen Schildmantel 1, welcher in seinem mittleren Bereich eine Querwand 2 aufweist, welche eine vordere Abbaukammer 3 von dem hinteren Teil 4 des Vortriebsschildes 100 abtrennt. Die vordere Abbaukammer 3 reicht nach vorn unmittelbar bis zur Ortsbrust 5 heran und ist im Abbaubetrieb mit einem Stützmedium, zum Beispiel einer thixotropen Flüssigkeit, gefüllt, für die in der Querwand ein in der Zeichnung nicht dargestellter Zulauf vorgesehen ist. Um den Druck der Stützflüssigkeit in der Abbaukammer 3 weitestgehend konstanthalten zu können, ist im oberen Teil der Querwand 2 eine mit einem kompressiblen Medium - z.B. Luft - unter einem vorgewählten Druck beaufschlagte Ausgleichskammer 39 vorgesehen, die zu einem Teil mit der Stützflüssigkeit gefüllt ist. Die Ausgleichskammer 39 kommuniziert mit der Abbaukammer 3 derart, daß zum Ausgleich von Volumenänderungen der Abbaukammer 3 Stützflüssigkeit zwischen den Kammern ein Austausch an Stützflüssigkeit stattfindet. Bei größeren Volumenänderungen der Abbaukammer oder bei einem erheblichen Verlust an Stützflüssigkeit durch die Ortsbrust kann der Druck in der Abbaukammer durch zusätzliches Zupumpen oder Absaugen von Stützflüssigkeit über den Zulauf eingestellt werden.

Symmetrisch zur Mittelachse M des Vortriebsschildes 100 ist in der Querwand 2 über Kugellager 7 eine Trägerplatte 8 rotierbar gelagert und über einen Dichtring 9 gegen die Querwand 2 abgedichtet. Dem Rotationsantrieb der Trägerplatte 8 dient ein Hydraulikmotor 6.

Um den halben Bohrungsradius von der Mittelachse M nach außen versetzt ist zum Abbau bzw. Lösen des an der Ortsbrust anstehenden Gesteins ein Abbauarm 10 angeordnet, der einen um die Längsachse L des Abbauarmes drehbaren Schneidkopf 11 umfaßt und an der Trägerplatte mittels einer Gelenkanordnung 12 um eine parallel zu der durch die der Ortsbrust zugewandten Oberfläche der Trägerplatte 8 und senkrecht zu einer radial vom Drehpunkt der Trägerplatte die Längsachse L des Abbauarmes schneidenden Schwenkachse schwenkbar gelagert ist. Das Verschwenken des Abbauarmes 10 erfolgt durch einen an der Rückseite der Trägerplatte 8 angeordneten Hydraulikzylinder 13. Das hintere Ende 14 des Abbauarmes 10 ist durch die Trägerplatte 8 in den hinteren Teil 4 des Vortriebsschildes 100 durch eine in die Trägerplatte 8 eingearbeitete Öffnung 15 hindurchgeführt. Zur Abdichtung ist der im Bereich der Öffnung befindliche Teil des Abbauarmes 10 als kugelförmiger Sitz 16 ausgeführt und über eine ringförmige Dichtungsanordnung 17 gegen die Trägerplatte 8 abgedichtet.

Bei dem in der Zeichnung dargestellten Ausführungsbeispiel des erfindungsgemäßen Vortriebsschildes 100 umfaßt der Abbauarm zwei teleskopartig ineinandergreifende Armsegmente 10',10", mittels derer die Länge des Abbauarmes - wie anhand der gestrichelt in Fig. 1 eingezeichneten verschiedenen Positionen des Abbauarmes 10 und des Schneidkopfs 11 ersichtlich - zum Beispiel mit Hilfe hydraulischer Stellglieder, die in der Zeichnung nicht dargestellt sind, varriiert werden kann.

Durch den Abbauarm 10 und den Schneidkopf 11 erstreckt sich ein bis zum hinteren Ende 14 des Abbauarms 10 reichendes Absaugrohr 18, welches das abgebaute Bodenmaterial unmittelbar an der Abbau- bzw. Schnittstelle aufnimmt und mit einer im hinteren Teil 4 des Vortriebsschildes 100 angeordneten, nicht dargestellten Förderpumpe verbunden ist.

Oberhalb des Abbauarmes 10 weist die Trägerplatte 8 einen in Richtung der Bohrungsachse verbreiterten Bereich 19 auf, in welchem eine Lageröffnung 20 eingearbeitet ist, welche der Lagerung einer entlang einer Verlagerungsachse V in der Lageröffnung 20 verschiebbaren Arbeitskammer 21 dient. Bei dem in der Zeichnung dargestellten Vortriebsschild befindet sich die Verlagerungsachse V oberhalb der Mittelachse M des Vortriebsschildes und verläuft - von vorn nach hinten betrachtet - leicht schräg nach oben. Die Arbeitskammer 21 weist bei dem in der Zeichnung dargestellten Ausführungsbeispiel ein zylindersegmentförmiges Gehäuse 22 auf, dessen untere Abflachung 23 im vorderen Bereich 24 eine nach unten gerichtete Öffnung 25 aufweist. Der hintere Bereich 26 der Arbeitskammer 21 ist als Personendoppelschleuse 27 ausgebildet. Die Arbeitskammer 21 ist auf eine in der Zeichnung nicht dargestellte Weise mit einer ebenfalls nicht dargestellten Vorrichtung zur Beaufschlagung der Arbeitskammer 21 mit einem fluiden Medium, welches den Zugang von Personen in die Arbeitskammer 21 zuläßt, wie zum Beispiel Preßluft oder Wasser, verbunden. Während der in Fig. 1 durchgezogen dargestellten hinteren Stellung der Arbeitskammer 21 ist die untere Öffnung 25 von der unteren Lagerfläche 28 der Lageröffnung 20 vollständig überdeckt und sowohl zur Abbaukammer 3 als auch zum hinteren Teil 4 des Vortriebsschildes über Dichtungsringe 29, die sich um den gesamten Umfang des Gehäuses 22 der Arbeitskammer 21 erstrecken, abgedichtet. In dieser Stellung der Arbeitskammer 21 kann Bedienpersonal über die Doppelschleuse 27 in den vorderen Bereich 24 der Arbeitskammer gelangen und anschließend diese mit einem geeigneten fluiden Medium unter einem Druck gefüllt werden, welcher dem Druck der in der Abbaukammer 3 befindlichen Abstützflüssigkeit entspricht. Anschließend kann die Arbeitskammer 21 mit Hilfe eines in ihrem Zentrum vorgesehenen Vorschubzylinders 30 in die in Fig. 1 gestrichelt dargestellte Position verlagert werden, bei der die untere Öffnung 25 der Arbeitskammer 21 freigegeben ist. In die Öffnung kann dann - wie ebenfalls in der Zeichnung gestrichelt dargestellt ist - durch Verschwenken und entsprechende Längenanpassung des Abbauarmes der an seinem vorderen Ende angeordnete Schneidkopf in die Arbeitskammer eingeführt werden.

Da das in der Arbeitskammer befindliche fluide Medium den gleichen Druck aufweist wie das in der Abbaukammer befindliche Stützmedium zum Abstützen der Ortsbrust 5, dringt dieses nicht oder nur geringfügig in die lediglich nach unten geöffnete Arbeitskammer 21 ein, und das Bedienpersonal kann Wartungs- oder Instandsetzungsarbeiten an dem Schneidkopf 11 vornehmen, ohne daß es dazu einem Absenken der Abstützflüssigkeit in der Abbaukammer 3 bedarf.

Im vorderen Bereich 24 der Arbeitskammer 21 ist des weiteren eine durch ihre Öffnung absenkbare Greifeinrichtung 31 vorgesehen, welche für die Aufnahme eines demontierten Schneidkopfes oder in der Zeichnung nicht dargestellter größerer Abraumstücke vorgesehen ist.

Das Gehäuse 22 der Arbeitskammer 21 weist eine vordere Stirnseite 32 auf, welche über den äußeren Umfang des zylindersegmentförmigen Gehäuses 22 übersteht und somit gleichzeitig der zusätzlichen Abstützung der Ortsbrust 5 dient, wenn die Arbeitskammer 21 so weit in die Abbaukammer 3 hineingeschoben wird, daß die Stirnseite 32 an der Ortsbrust 5 anliegt.

Zur weiteren Abstützung der Ortsbrust 5 während in der Abbaukammer 3 vom Bedienpersonal durchzuführender Arbeiten ist an dem feststehenden Teil 2' der Querwand 2 ein mittels Hydraulikzylindern 33 ausklappbarer mechanischer Brustverbau 34 vorgesehen, mittels welchem bei dem in der Zeichnung dargestellten Vortriebsschild der Randbereich der Ortsbrust 5 in ihrem oberen Bereich zusätzlich abstützbar ist.

In dem feststehenden Teil 2' der Querwand 2 ist oberhalb der Arbeitskammer 21 des weiteren eine Personendoppelschleuse 35 angeordnet, durch die - falls notwendig - nach Absenken der Abstützflüssigkeit Bedienpersonal direkt in die Abbaukammer 3 gelangen kann. Im unteren Bereich des feststehenden Teils 2' der Querwand 2 ist des weiteren eine Steinschleuse 36 vorgesehen, durch welche größere Abraumstücke in den hinteren Teil 4 des Vortriebsschildes gebracht werden können.

Der Vortrieb des Vortriebsschildes erfolgt über an dem feststehenden Teil 2 der Querwand 2' angreifende hydraulische Vorschubzylinder 37, die sich mit ihrem anderen Ende an der Stirnseite des bereits bestehenden Tübbing-Ausbaus 38 abstützen. Während des Gesteinsabbaus wird der Vortriebsschild entweder kontinuierlich vorgedrückt, oder Abbau und Vorschub erfolgen nacheinander. Dann ist eine wesentliche Beschleunigung des Vortriebes dadurch erreichbar, daß der Boden zunächst nur entlang der die Schildschneide 39 bildenden vorderen Stirnkante des Schildmantels 1 abgefräst wird, wozu der Schneidkopf 11 in die in Fig. 1 gestrichelt dargestellte, exponierte Lage gebracht wird und anschließend durch Drehung der Trägerplatte entlang der Schildschneide bewegt wird. Ist das Gesteinsmaterial entlang der Schildschneide um eine Tübbing-Breite abgefräst worden, so kann bereits ein weitere Tübbing-Ausbau 38 erfolgen, während durch entsprechendes Verschwenken des Abbauarmes 20 und Verdrehen der Trägerplatte 8 der noch bestehende Kern in der Mitte der Ortsbrust abgebaut werden.

Betrifft das anhand der Zeichnung beschriebene Ausführungsbeispiel lediglich einen Vortriebsschild mit einem kreisrunden Querschnitt, so ist es jedoch durch Verwendung eines Schildmantels mit entsprechend anderem Querschnitt ebenfalls möglich, mit einem erfindungsgemäßen Vortriebsschild beliebige andere Profile durch eine angepasste Steuerung des Abbauarmes und der Trägerplatte aufzufahren.

## Patentansprüche

1. Vortriebsschild mit einer im Schildvorderteil durch eine Querwand (2) nach hinten abgedichteten, nach vorn durch die Ortsbrust (5) begrenzten Abbaukammer (3) und mindestens einem in dieser angeordneten, zum Abbau des an der Ortsbrust (5) anstehenden Bodenmaterials dienenden, unter Abdichtung an der Querwand (2) gelagerten, längenverstellbaren Abbauarm (10), welcher einen drehbaren Schneidkopf (11) für das Bodenmaterial umfaßt, welcher beim Betrieb in einem in der Abbaukammer (3) enthaltenen, unter Druck stehenden Abstützmedium zu jeder Stelle der Ortsbrust (5) bewegbar ist,
**dadurch gekennzeichnet**,
daß in der Abbaukammer (3) eine mit einem fluiden Medium unter Druck setzbare, gegen den hinteren, druckfreien Teil (4) des Vortiebsschildes (100) über mindestens eine Personenschleuse (27) abgedichtete Arbeitskammer (21) vorgesehen ist, welche eine nach unten gerichtete Öffnung (25) aufweist, über die sie mit der Abbaukammer (3) kommuniziert.

2. Vortriebsschild nach Anspruch 1, **dadurch gekennzeichnet**, daß die Öffnung (25) eine zum Einführen des Schneidkopfes (11) geeignete Größe aufweist.

3. Vortriebsschild nach Anspruch 1 oder 2, **dadurch gekennzeichnet**, daß die Arbeitskammer (21) ein separates Kammergehäuse (22) aufweist, welches in einer in der Querwandung vorgesehenen Lageröffnung (20) ruht und aus der innerhalb der Abbaukammer (3) befindlichen Position wahlweise in Richtung einer Verlagerachse (V), die etwa in Richtung der Mittelachse (M) des Vortriebsschildes (100) verläuft, in eine im wesentlichen außerhalb der Abbaukammer (3) befindliche Position unter Abdichtung gegenüber der Lageröffnung (20) verlagerbar ist.

4. Vortriebsschild nach Anspruch 3, **dadurch gekennzeichnet**, daß das Zentrum der Lageröffnung (20) oberhalb der Mittelachse (M) des Vortriebsschildes (100) angeordnet ist und die Verlagerachse (V) von der Ortsbrust (5) aus gesehen leicht schräg nach oben verläuft.

5. Vortriebsschild nach Anspruch 3 oder 4, **dadurch gekennzeichnet**, daß die der Öffnung (25) der Arbeitskammer (21) zugewandte Lagerfläche (28) der Lageröffnung (20) in der im wesentlichen außerhalb der Abbaukammer (3) befindlichen Position der Arbeitskammer (21) die Öffnung (25) vollständig überdeckt und die Arbeitskammer (21) gegen die Umgebung dichtwirkend abschließt.

6. Vortriebsschild nach einem der Ansprüche 3 bis 5, **dadurch gekennzeichnet**, daß die der Ortsbrust (5) zugewandte Stirnwandung des Kammergehäuses als senkrecht zur Mittelachse des Vortriebsschildes verlaufende Stützwandung (32) ausgebildet ist und die Arbeitskammer (21) soweit in die Abbaukammer (3) verlagerbar ist, daß die Außenfläche der Stirnwandung (32) gegen die Ortsbrust (5) preßbar ist.

7. Vortriebsschild nach Anspruch 6, **dadurch gekennzeichnet**, daß sich die der Ortsbrust (5) zugewandte Stirnwandung (32) des Kammergehäuses (22) über den Außenumfang der Arbeitskammer (21) hinaus erstreckt.

8. Vortriebsschild nach einem der Ansprüche 3 bis 7, **dadurch gekennzeichnet**, daß der Verlagerung der Arbeitskammer eine Hydraulikzylinder (30) dient.

9. Vortriebsschild nach einem der Ansprüche 1 bis 8, **dadurch gekennzeichnet**, daß in der Arbeitskammer (21) eine durch ihre Öffnung (25) absenkbare Greifeinrichtung (31) zur Aufnahme eines Schneidkopfes (11) oder größerer Abraumstücke vorgesehen ist.

10. Vortriebsschild nach einem der Ansprüche 1 bis 9, **dadurch gekennzeichnet**, daß der mindestens eine Abbauarm (10) zumindest um eine Schwenkachse verschwenkbar außerhalb der Mitte auf einer kreisförmigen Trägerplatte (8) angeordnet ist, welche etwa um die Mittelachse (M) rotierbar und dichtwirkend in der Querwandung (2) gelagert ist.

11. Vortriebsschild nach Anspruch 10, **dadurch gekennzeichnet**, daß der mindestens eine Abbauarm (10) um genau eine Schwenkachse verschwenkbar ist.

12. Vortriebsschild nach Anspruch 11, **dadurch gekennzeichnet**, daß die Schwenkachse parallel zu der durch die der Ortsbrust (5) zugewandten Oberfläche der Trägerplatte (8) und senkrecht zu einer radial vom Drehpunkt der Trägerplatte die Längsachse (L) des jeweiligen Abbauarmes (10) schneidenden Geraden verläuft.

13. Vortriebsschild nach einem der Ansprüche 10 bis 12, **dadurch gekennzeichnet**, daß der Abbauarm (10) radial nach außen von der Mittelachse (M) des Vortriebsschildes (100) etwa um den halben Bohrungsradius versetzt auf der Trägerplatte (8) angeordnet ist.

14. Vortriebsschild nach einem der Ansprüche 10 bis 13, **dadurch gekennzeichnet**, daß zum Verschwenken des Abbauarms (10) eine hydraulische Einrichtung (13) vorgesehen ist.

15. Vortriebsschild nach einem der Ansprüche 10 bis 14, **dadurch gekennzeichnet**, daß mehrere unabhängig voneinander verschwenkbare Abbauarme auf der Trägerplatte angeordnet sind.

## Claims

1. Driving shield with an excavating chamber (3) in the front part of the shield, sealed off to the rear by a transverse wall (2) and bounded in front by the breast plate (5), and at least one digging arm (10) mounted in it for digging the ground material present against the breast plate (5), the arm being adjustable in length and pivotably mounted on the transverse wall (2) and sealed to it and including a rotatable cutting head (11) for the ground material which is moveable to any point of the breast plate (5) in operation in a supporting medium contained in the digging chamber (3) and present under pressure,
**characterised in that**,
a working chamber (21) sealed by at least one air lock (27) for personnel with respect to the rear unpressurised part (4) of the shield (100) and capable of being put under pressure from a fluid medium is provided in the excavating chamber (3) and has a downwardly directed opening (25) through which it communicates with the excavating chamber (3).

2. Driving shield according to claim 1, **characterised in that**, the opening (25) is of a size suitable for the introduction of the cutting head (11).

3. Driving shield according to claim 1 or 2, **characterised in that**, the working chamber (21) has a separate chamber housing (22) which rests in a bearing opening (20) provided in the transverse wall and is displaceable at will from the position lying within the excavating chamber (3) in the direction of a displacement axis (V) which extends approximately in the direction of the central axis (M) of the driving shield (100), into a position lying substantially outside the excavating chamber (3), the housing being sealed with respect to the bearing opening (20).

4. Driving shield according to claim 3, **characterised in that**, the centre of the bearing opening (20) is arranged above the central axis (M) of the shield (100) and the axis (V) of displacement extends slightly upwardly inclined, looking from the breast plate (5).

5. Driving shield according to claim 3 or 4, **characterised in that**, the bearing face (28) of the bearing opening (20) which faces towards the opening (25) in the working chamber (21), when the working chamber (21) is present in the position substantially outside the excavating chamber (3), completely overlies the opening (25) and closes off the working chamber (21) in a sealing manner from the surroundings.

6. Driving shield according to one of claims 3 to 5, **characterised in that**, the end face of the chamber housing which faces towards the breast plate (5) is in the form of a supporting wall (32) extending perpendicular to the central axis of the shield and the working chamber (21) is capable of being displaced far enough into the excavating chamber (3) so that the outer face of end wall (32) can be pressed against the breast plate (5).

7. Driving shield according to claim 6, **characterised in that**, the end wall (32) of the chamber housing (22) which faces towards the breast plate (5) extends beyond the outer periphery of the working chamber (21).

8. Driving shield according to one of claims 3 to 7, **characterised in that**, a hydraulic cylinder (30) serves for displacing the working chamber.

9. Driving shield according to one of claims 1 to 8, **characterised in that**, a gripping device (31) for receiving a cutting head (11) or larger clearing tools is provided in the working chamber (21) and capable of being lowered through the opening (25).

10. Driving shield according to one of claims 1 to 9, **characterised in that**, at least one digging arm (10) is arranged on a circular supporting plate (8) to be capable of pivoting about an off-centre pivotal axis, the supporting plate being mounted in the transverse wall (2) in a sealing manner and capable of rotation approximately about the central axis (M).

11. Driving shield according to claim 10, **characterised in that**, the at least one digging arm (10) is capable of pivoting about exactly one pivotal axis.

12. Driving shield according to claim 11, **characterised in that**, the pivotal axis runs parallel to the surface of the supporting plate (8) which faces towards the breast plate (5) and perpendicular to a straight line running radially from the point of rotation of the supporting plate and intersecting the longitudinal axis (L) of the respective digging arm (10).

13. Driving shield according to one of claim 10 to 12, **characterised in that**, the digging arm is arranged on the supporting plate (8) radially off-set outwards from the central axis (M) of the shield (100) by about half the boring radius.

14. Driving shield according to one of claims 10 to 13, **characterised in that**, a hydraulic device (13) is provided for pivoting the digging arm (10).

15. Driving shield according to one of claims 10 to 14, **characterised in that**, a number of independently pivotable digging arms are mounted on the supporting plate.

## Revendications

1. Bouclier de percement comprenant dans sa partie avant une chambre d'abattage (3) délimitée à l'arrière par une paroi transversale (2) étanche et en avant par le front de taille (5) celle chambre contenant, pour abattre le matériau du sol composant le front de taille (5), un bras d'abattage (10) monté de manière étanche sur la paroi transversale (2) et réglable en longueur, ce bras portant une tête rotative en coupe (11) et pouvant, en service, se déplacer en direction de tout point de front de taille (5) à l'intérieur d'un fluide de soutien contenu sous pression dans la chambre d'abattage (3),
caractérisé en ce qu'
il est prévu dans la chambre d'abattage (3) une chambre de travail (21) qui peut être mise en pression par l'intermédiaire d'un liquide et qui est rendue étanche par rapport à la partie arrière (4) dépourvue de pression, du bouclier, par l'intermédiaire d'un sac à poussière (27) cette chambre de travail présentant une ouverture (25) dirigée vers le bas, par laquelle elle communique avec la chambre d'abattage (3).

2. Bouclier selon la revendication 1,
caractérisé en ce que
l'ouverture (25) a des dimensions permettant d'introduire la tête de coupe (11).

3. Bouclier selon la revendication 1 ou 2,
caractérisé en ce que
la chambre de travail (21) comporte un boîtier séparé (22) qui est monté dans une ouverture (20) prévue dans la paroi transversale et formant palier et qui peut, en partant d'une position située à l'intérieur de la chambre d'abattage (3) se déplacer selon la direction d'un axe de déplacement (V) orienté sensiblement comme l'axe médian (M) du bouclier (100) pour venir occuper une position située essentiellement à l'extérieur de la chambre d'abattage (3) avec étanchéité le long de l'ouverture (20).

4. Bouclier selon la revendication 3,
caractérisé en ce que
le centre de l'ouverture (20) est situé au-dessus de l'axe médian (M) du bouclier (100) et l'axe de déplacement (V), vu depuis le front de taille (5), est légèrement en pente vers le haut.

5. Bouclier selon l'une quelconque des revendications 3 ou 4,
caractérisé en ce que
la portée (28) formant palier de l'ouverture (25) située en face de l'ouverture (25) de la chambre de travail (21) recouvre totalement cette ouverture (25) et obture la chambre de travail (21) de manière étanche par rapport à ce qui l'entoure, quand la chambre de travail (21) est située essentiellement à l'extérieur de la chambre d'abattage.

6. Bouclier selon l'une des revendication 3 à 5,
caractérisé en ce que
la paroi frontale du boîtier de chambre, située en face du front de taille (5) est constituée par une paroi de soutien (32) perpendiculaire à l'axe médian du bouclier, la chambre de travail (21) pouvant se déplacer dans la chambre d'abattage (3) jusqu'à ce que la face externe de la paroi frontale (32) soit appliquée sur le front de taille (5).

7. Bouclier selon la revendication 6,
caractérisé en ce que
la paroi frontale (32) du boîtier (22) située en face du front de taille (5) s'étend au-delà de la périphérie de la chambre de travail (21).

8. Bouclier selon une des revendications 3 à 7,
caractérisé en ce qu'
un vérin hydraulique (30) assure le déplacement de la chambre de travail.

9. Bouclier selon une des revendications 1 à 8,
caractérisé en ce qu'
il est prévu dans la chambre de travail (21) un dispositif de prise (31) pouvant descendre à travers l'ouverture (25) de la chambre et saisir une tête de coupe (11) ou d'assez gros morceaux de déblais.

10. Bouclier selon une des revendications 1 à 9,
caractérisé en ce qu'
au moins un bras d'abattage (10) pouvant basculer au moins autour d'un axe est monté sur une plaque porteuse (8) en dehors du milieu de cette plaque qui elle-même est montée avec étanchéité dans la paroi transversale (2), en pouvant tourner à peu près autour de l'axe médian (M).

11. Bouclier selon la revendication 10,
caractérisé en ce qu'
au moins un bras d'abattage (10) est pivotable sur un axe de rotation.

12. Bouclier selon la revendication 11,
caractérisé en ce que
l'axe de basculement est d'une part parallèle à la surface de la plaque porteuse (8) tournée vers le front de taille (5), d'autre part perpendiculaire à une droite partant radialement du centre de rotation de la plaque porteuse et coupant l'axe longitudinal (L) du bras d'abattage (10).

13. Bouclier selon une des revendications 10 à 12,
caractérisé en ce que
le bras d'abattage (10) est monté sur la plaque porteuse (8) avec décalage vers l'extérieur par rapport à l'axe médian (M) du bouclier (100) d'environ la moitié du rayon du perçage.

14. Bouclier selon une des revendications 10 à 13,
caractérisé en ce qu'
il est prévu un dispositif hydraulique (13) pour basculer le bras d'abattage (10).

15. Bouclier selon une des revendications 10 à 14,
caractérisé en ce que
plusieurs bras d'abattage basculant indépendamment les uns des autres sont montés sur la plaque porteuse.
